# EUROPÄISCHE PATENTSCHRIFT

(11) **EP 0 434 853 B1**
(45) Veröffentlichungstag und Bekanntmachung des Hinweises auf die Patenterteilung: **29.09.1993**
(21) Anmeldenummer: 89123886.7
(22) Anmeldetag: 23.12.1989
(51) Int. Cl.: B26D 1/08

(54) **Schneidvorrichtung zum Portionieren von stückigen Lebens- und Nahrungsmitteln, insbesondere von Käse**
Apparatus for portioning food products, especially cheese
Dispositif pour préportionner des produits alimentaires, spécialement du fromage

(43) Veröffentlichungstag der Anmeldung: 03.07.1991
(73) Patentinhaber: Maschinenbau Heinrich Hajek Gesellschaft mbH & Co, A-6900 Bregenz (AT)
(72) Erfinder: Gasser, Ernst, A-6923 Lauterach (AT); Bitschnau, Heinz, A-6971 Hard (AT)
(74) Vertreter: Hefel, Herbert, Dipl.-Ing.

(56) Entgegenhaltungen:
- DE-A- 3 047 888
- FR-A- 2 197 336

## Beschreibung

Die Erfindung betrifft eine Schneidvorrichtung zum Portionieren von stückigen Lebens- und Nahrungsmitteln, insbesondere von Käse, gemäß dem Oberbegriff des Anspruchs 1. Eine solche Schneidvorrichtung ist z.B. aus FR-A-2 197 336 bekannt.

Beim Portionieren von stückigen Lebens- und Nahrungsmitteln, insbesondere beim Portionieren von Käse, ergeben sich immer wieder Probleme, weil das Messerblatt beim Schneidvorgang seitlich ausweicht und daher keine exakten Schnittflächen erzielt werden können. Es können daher keine parallelen Schnitte hergestellt werden, was beim gewichtsmäßigen Portionieren und beim Verpacken, aber auch beim normalen Aufschneiden oder Gewichtsportionieren schon vom Aussehen her von wesentlichem Nachteil ist.

Gerade beim Portionieren von Käse muß vorerst der Anschnitt abgeschnitten werden, wobei dieser Teil des Käseblockes möglichst klein sein soll, da dieser ja praktisch ein Abfallprodukt ist. Gerade dann, wenn relativ dünne Anschnitte von einem Käseblock abgeschnitten werden sollen, ist die Gefahr des Ausweichens des Messerblattes besonders groß.

Es hat sich gezeigt, daß das doch über eine gewisse Länge führende Messerblatt beim Zuschneiden von Käse, insbesondere beim Abschneiden des Anfang- und Endabschnittes, bis zu 12 mm seitlich ausweicht, so daß kein gerader Schnitt und keine optimale Gewichtsportionierung des nachfolgenden oder des davor liegenden Abschnittes erzielt werden kann. Auch kann es vorkommen, daß das Messerblatt gar nicht in den Käseblock eindringt, wenn ein zu schmaler Anschnitt abgeschnitten werden soll, so daß also das Messerblatt gleich seitlich ausweicht, ohne in den Käseblock einzudringen.

Bisher wurde versucht, durch Verstärkung des Messers, durch entsprechend verstärkte Halterungen des Messerblattes, durch möglichst schlanken Anschliff der Schneide und durch weitere Maßnahmen diesem Problem beizukommen.

Die vorliegende Erfindung hat sich daher zur Aufgabe gestellt, eine Schneidvorrichtung zum Portionieren von stückigen Lebens- und Nahrungsmitteln, insbesondere von Käse zu schaffen, mit der die aufgezeigten Nachteile vermieden werden können und mit der eine exakte Portionierung durch ein exaktes Abschneiden ermöglicht wird.

Erfindungsgemäß wird dazu vorgeschlagen, daß das Messerblatt zur parallelen oder spitzwinkligen Ausrichtung der Mittelebene des Messerblattes in bezug auf die Vorschubebene des Einsatzrandes und somit in bezug auf die Schnittfläche des zu zerschneidenden Stückes an dem die Schnitt-Vorschubbewegung ausführenden Träger winkelverstellbar gehalten ist.

Durch die Schrägstellung des Messerblattes gerade am Anfang und am Ende eines zu zerschneidenden Stückes bzw. Blockes wird die Kraftkomponente, die ansonsten das Messer verbiegt und verdreht, verkleinert bzw. in ihrer Wirkungsrichtung umgekehrt, so daß ein exakt ebener Schnitt erzielt wird. Es ist daher auch ein Abgleiten des Messers an der Käsewölbung im Bereich des abzutrennenden Abschnittes zu verhindern.

Die durch den Anschnitteil eines Käsestückes aufgebrachte seitliche Kraftkomponente, die dem Messer entgegenwirkt, ist eben auf dieser Anschnittseite sehr klein, so daß von dieser Seite her eine Abstützung nicht gegeben ist. In der Regel würde daher das Messer in Richtung des abzutrennenden Anschnittes ausweichen und sich verbiegen. Wenn nun das Messerblatt entsprechend schräg gestellt wird in Bezug auf die Vorschubebene des Trägers, welcher das Messerblatt aufnimmt, kann ein Ausgleich geschaffen werden, so daß stets eine exakte Schnittfläche in dem dazu vorgesehenen Winkel zur Zuführrichtung des zu zerschneidenden Stückes erzielt wird.

Nur durch eine relativ einfache konstruktive Maßnahme kann ein Optimum an Wirkung erzielt werden.

Mit der erfindungsgemäßen Ausführung ist eine konstruktiv einfach zu lösende Möglichkeit geschaffen worden, beim Portionieren von stückigen Lebens- und Nahrungsmitteln, insbesondere von Käse, Portionierungsschnitte durchzuführen, die exakt eben sind, wobei sich das Messer bei allen Schnittvarianten nicht verbiegen wird.

Besonders vorteilhaft wirkt sich eine Ausführung aus, bei der der Winkel zwischen Vorschubebene des Einsatzrandes und Messerblatt stufenlos veränderbar und das Messerblatt in der eingestellten Lage gegenüber dem Träger fixierbar ist. Es kann dadurch stets eine exakte Winkeleinstellung je nach dem Erfordernis und je nach Art des zu zerschneidenden Stückes erfolgen.

Weiters wird vorgeschlagen, daß die Neigung des Messerblattes in bezug auf die Vorschubebene des Einsatzrandes während des Schneidvorganges in Abhängigkeit von den auf den Schneidenbereich des Messerblattes einwirkenden, seitlichen Kräften einstellbar ist. Es wäre also möglich, durch mechanische, pneumatische, hydraulische oder elektrische Mittel eine annähernde Winkeleinstellung des Messerblattes herzustellen, wobei dann in einem gewissen Bereich das Messerblatt sich selbsttätig unter Bezug auf die einwirkenden Kraftkomponenten während des Schneidvorganges geringfügig verstellen kann.

Eine besonders einfache Konstruktion ergibt sich dann, wenn das Messerblatt um eine quer zur Vorschubrichtung des Einsatzrandes verlaufende und in der Schneide des Messerblattes liegende Achse verschwenkbarem Träger gehalten ist. Dadurch ist bei jeder Winkeleinstellung die Schnittebene, bezogen auf die Vorschubrichtung des Trägers, gleichbleibend, so daß sich bezüglich des Vorschubes des zu zerschneidenden Stückes auch bei Änderung der Winkeleinstellung des Messerblattes keine Probleme ergeben.

Weiters wird vorgeschlagen, daß dem Messerblatt ein- und feststellbare Endanschläge zur Begrenzung der Winkelverstellung zugeordnet sind. Es kann dadurch jener Bereich begrenzt werden, in welchem zum Schneiden von Lebens-und Nahrungsmitteln das Messerblatt verstellt werden soll.

Bei relativ schmalen, von einem Stück abzuschneidenden Abschnitten kann es zweckmäßig sein, wenn der Verstellwinkel des Messerblattes zumindest annähernd dem Winkel der Anschliffflächen, bezogen auf die Mittelebene des Messerblattes, entspricht, eine solche Übereinstimmung der Winkel ist bei ganz speziell zutreffenden Kraftkomponenten zweckmäßig.

Wenn aus konstruktiven und Kostengründen ein stufenlos veränderbares Messerblatt nicht in Frage kommt, ist es erfindungsgemäß auch möglich, daß am Träger in verschiedenen, vorgegebenen Winkellagen des Messerblattes zur Vorschubebene des Einsatzrandes Halterungen für das Messerblatt vorgesehen sind. Allerdings ist bei einer solchen Konstruktion ein wesentlich größerer Zeitaufwand gegeben, da für verschiedene Schnitteinstellungen das Messerblatt jeweils ausgebaut und in die anderen Halterungen eingesetzt werden muß.

Weitere erfindungsgemäße Merkmale und Vorteile der Erfindung werden in der nachstehenden Beschreibung anhand der Zeichnung noch näher erläutert. Es zeigen:
- Fig. 1: schematisch dargestellt eine Schneidvorrichtung; die Fig. 2 bis 4 verschiedene Einsatzsituationen mit verschiedenen Winkelstellungen des Messerblattes bezüglich der Vorschubebene; Fig. 5 vergrößert dargestellt ein, in ein zu zerschneidendes Stück einsetzendes Messerblatt mit den dargestellten Kräfteverhältnissen; Fig. 6 eine gleiche Darstellung wie in Fig. 5, wobei jedoch das Messerblatt in einem bestimmten Winkel zur Vorschubebene liegt.

Bei der schematischen Darstellung in Fig. 1 ist ein Auflagetisch 1 dargestellt, auf welchem ein zu zerschneidendes Stück 2 zugeführt wird sowie ein in den Pfeilrichtungen 3 verschiebbar gehaltener Träger 4, an welchem ein Messerblatt 5 gehalten ist.

Als Auflagetisch ist bei der gezeigten Ausführung ein Förderband 6 vorgesehen, welches je nach Größe der gewünschten Portionen nach jedem durchzuführenden Schnitt das zu zerschneidende Stück 2 um ein bestimmtes Maß vorschiebt. Die exakte konstruktive Ausbildung dieses Auflagetisches ist nicht dargestellt, da dies nicht Gegenstand der vorliegenden Erfindung ist. Es müßten hier auf jeden Fall eine Reihe von Unterstützungsrollen vorgesehen werden oder Unterstützungsplatten, damit ein ordnungsgemäßer Vorschub und eine feste Unterlage für das zu zerschneidende Stück 2 gegeben ist. Die Ausbildung des Auflagetisches ist auch auf andere Weise denkbar, z.B. als ebene Tischplatte oder mit Rollen zur Auflage des zu zerschneidenden Stückes 2, wobei dann für den Vorschub ein entsprechender Schieber vorgesehen werden könnte.

Der Träger 4 führt an sich durch seine Bewegung in den Pfeilrichtungen 3 die Schnittbewegung für das an diesem Träger 4 gehaltene Messerblatt 5 durch. Die Verschiebung des Träger 4 kann mechanisch, pneumatisch, hydraulisch und/oder elektrisch erfolgen, wobei eine taktweise Abstimmung jeweils nach einem Vorschub des zu zerschneidenden Stückes 2 durch entsprechende elektrische oder elektronische Schaltungen möglich ist. In der Regel wird der Auflagetisch in horizontaler Richtung ausgerichtet sein und der Träger 4 in einer Ebene rechtwinklig zu diesem Auflagetisch verschiebbar ausgeführt. Es wäre aber auch denkbar, daß der Träger 4 nicht exakt rechtwinklig zum Auflagetisch ausgerichtet ist, wenn z.B. schräge Schnitte in dem zu zerschneidenden Stück 2 erwünscht sind. Auch wäre es möglich, das Messerblatt in horizontaler Richtung gegen einen in vertikaler Richtung stehenden Abstütztisch zu bewegen.

Das wesentliche der vorliegenden Erfindung liegt nun darin, daß das Messerblatt 5 winkelverstellbar an diesem die Schnitt-Vorschubbewegung ausführenden Träger 4 gehalten ist. In der mit durchgehenden Linien dargestellten Position ist das Messerblatt parallel zur Vorschubebene des Trägers 4 ausgerichtet. In den beiden strichliert gezeigten Stellungen schließt das Messerblatt jeweils einen spitzen Winkel β mit der Vorschubebene des Trägers 4 ein.

Beim Zerschneiden eines Stückes 2 muß vorerst der Anschnitt 7 abgeschnitten werden, worauf dann in gleichen oder unterschiedlichen Größen die einzelnen Teilstücke 8 abgetrennt werden. Beim letzten durchzuführenden Schnitt ist wiederum ein Anschnitt 9 abzutrennen.

Wenn die Schneide 10 am Messerblatt von beidseitig spitzwinklig auslaufenden Anschliffflächen 11, 12 gebildet ist, muß für den Schnittvorgang auf das Messerblatt 5 eine entsprechende Schnittkraft F₁ aufgebracht werden. Die durch die spitzwinklig auslaufenden Anschliffflächen 11, 12 entstehenden seitlichen Komponenten FS₁ und FS₂ sollen durch die seitliche Abstützung des zu zerschneidenden Stückes 2 aufgenommen werden.

Wie der Darstellung in Fig. 5 entnommen werden kann, ist die seitliche Kraftkomponente FG₁, welche von der Seite des Anschnittes 9 gegen die Anschlifffläche 12 ausgeübt wird, wesentlich kleiner als die seitliche Komponente FG₂, welche von dem noch relativ breiten Stück 2 entgegengesetzt wird. Es ergibt sich also eine zusätzliche Kraftkomponente FB, welche sich so auswirkt, daß das Messerblatt 5 beim Schneidvorgang in Pfeilrichtung 13 herausgedrückt wird, so daß der Schnitt nicht exakt in einer Ebene liegt und somit eine genaue Portionierung unmöglich wird.

Durch die geringe seitliche Abstützung auf der entsprechenden Anschnittseite 7 oder 9 des zu zerschneidenden Stückes 2 ergibt sich eben diese seitliche Auslenkung des Messerblattes 5.

Dieser negativen Auswirkung kann durch den Einsatz der erfindungsgemäßen Maßnahmen entgegengewirkt werden. Wenn nämlich das Messerblatt 5 um einen Winkel β gegenüber der Vorschubebene des Trägers 4 verschwenkt zum Einsatz kommt, wobei trotzdem die Vorschubebene und somit die Vorschubrichtung 3 des Trägers 4 die gleiche bleibt, dann verändern sich diese Kraftkomponenten, welche im Bereich der Schneide und der Anschliffflächen 11 und 12 auf das Messerblatt einwirken, auf Werte, die bewirken, daß ein exakt ebener Schnitt durch das zu zerschneidende Stück 2 geführt wird, ohne daß das Messerblatt 5 seitlich ausgebogen wird.

Wenn die beidseitigen Anschliffflächen 11 und 12, bezogen auf die Mittelebene 14 des Messerblattes, symmetrisch zueinander liegen, dann ist die Winkelverstellung β beim Anschnitt 7 am Beginn des zu zerschneidenden Stückes 2 gleich groß wie beim Anschnitt 9 am Ende des zu zerschneidenden Stückes 2. Beim Abtrennen des ersten Anschnittes 7 wird daher das Messerblatt in die Stellung 5′ verschwenkt und beim Abtrennen des Anschnittes 9 in die Stellung 5˝. In den Fig. 2 bis 4 sind diese drei verschiedenen Schnittstellungen des Messerblattes ersichtlich, wie sie auch in Fig. 1 angedeutet werden. Da vorteilhaft der Vorschub des zu zerschneidenden Stückes 2 und die Schnittebene, also die Vorschubrichtung 3 des Trägers 4 stets aufeinander abgestimmt sein müssen, ist vorgesehen, daß das Messerblatt 5 um eine quer zur Vorschubrichtung 3 verlaufende und in der Schneide 10 des Messerblattes 5 liegende Achse 15 verschwenkbar ist. Dies kann beispielsweise dadurch erfolgen, daß das Messerblatt 5 in einer Halterung eingesetzt ist, welche eben um diese Achse 15 am Träger 4 verschwenkbar ist.

Beim gezeigten Ausführungsbeispiel sind ein- und feststellbare Endanschläge 16 und 17 vorgesehen, welche die Winkelverstellmöglichkeit des Messerblattes begrenzen. Diese Endanschläge 16 und 17 können beispielsweise durch verstellbare Schrauben 18 und 19 gebildet werden. Für den Schnittvorgang selbst ist in der jeweiligen Winkelverstellung und auch bei paralleler Ausrichtung des Messerblattes 5 in Bezug auf die Vorschubrichtung 3 eine Fixierung des Messerblattes in dieser Einstellung notwendig.

Besonders vorteilhaft ist es jedoch, wenn der Winkel zwischen Vorschubebene des Trägers 4 und Messerblatt 5 stufenlos veränderbar ist, wobei das Messerblatt 5 in der eingestellten Lage gegenüber dem Träger 4 gegebenenfalls fixierbar ist. Es kann dadurch stets eine exakte Winkeleinstellung je nach den Erfordernissen und je nach Art des zu zerschneidenden Stückes 2 erfolgen. So ist es auch denkbar, daß nicht nur für das Abschneiden der Abschnitte 7 und 9 eine spitzwinklige Ausrichtung des Messerblattes 5 zur Vorschubrichtung 3 des Trägers 4 erfolgt, sondern auch bei den einzelnen Portionsschnitten, wenn beispielsweise relativ schmale Einzelstücke 8 abgetrennt werden sollen, so daß auch dort die von dem zu zerschneidenden Stück ausgeübte Gegenkraft einseitig kleiner ausfällt. Im Rahmen der Erfindung ist es auch möglich, daß die Neigung des Messerblattes in Bezug auf die Vorschubebene des Trägers 4 vor und/oder während des Schneidvorganges in Abhängigkeit von den auf den Schneidenbereich des Messerblattes 5 einwirkenden, seitlichen Kräften einstellbar auszuführen. Es wäre also möglich, durch mechanisch, pneumatische, hydraulische oder elektrische Mittel eine annähernde Winkeleinstellung des Messerblattes herzustellen, wobei dann in einem gewissen Bereich das Messerblatt 5 sich selbstätig unter Bezug auf die einwirkenden Kraftkomponenten geringfügig verstellen kann.

Es ist daher eine Verstellung des Winkels β durch mechanische (z.B. schiefe Ebenen, Spindeln, Schrauben od. dgl.), pneumatische, hydraulische und/oder elektrische Antriebsmittel möglich, wobei stets eine exakte und relativ schnelle Winkelverstellung gewährleistet sein soll. Es ist daher auch möglich, neben der Automatisierung der Zuführung des zu zerschneidenden Stückes 2 und der Schnittbewegung auch die jeweils notwendige Winkelverstellung des Messerblattes 5 zu automatisieren und stets den Erfordernissen anzupassen. So ist beispielsweise die Verstellung mittels eines Schrittmotors und auch eine Verstellung mittels einer Spindel als zweckmäßige Konstruktion anzusehen. Für eine rasche Verstellung in vorgegebene Positionen sind aber auch pneumatische und hydraulische Einrichtungen zweckmäßig.

Bei relativ schmalen, von dem Stück 2 abzuschneidenden Abschnitten, also insbesondere bei den Anschnitten 7 und 9, kann es zweckmäßig sein, wenn der Verstellwinkel β des Messerblattes 5 dem Winkel α der Anschliffflächen 11, 12 bezogen auf die Mittelebene 14 des Messerblattes 5 entspricht. Da bei solchen sehr schmalen Anschnitten 7 und 9 von dieser Seite her praktisch keine Gegenwirkung auf das Messerblatt 5 bewirkt wird, ist es eben vorteilhaft, wenn die entsprechende Anschlifffläche 11 bzw. 12 direkt mit der Vorschubebene übereinstimmt. Eine solche Übereinstimmung der Winkel β und α ist natürlich nur ganz speziell zutreffenden Kraftkomponenten gegeben, die auf den Schneidenbereich des Messerblattes 5 einwirken. Es ist daher auch möglich, daß der Verstellwinkel β des Messerblattes 5 kleiner oder größer als der Winkel α der Anschliffflächen 11, 12 gewählt wird.

Durch die erfindungsgemäßen Maßnahmen können also die Kraftkomponenten, welche zum Verbiegen des Messers während des Schnittvorganges führen, verkleinert bzw. aufgehoben werden, so daß exakt gerade Schnitte, ohne das Messer zu verbiegen, ausgeführt werden können. Auch ist dadurch bei einer entsprechenden Wölbung der Anschnitte 7 und 9 gesichert, daß beim Abtrennen dieser Anschnitte 7 und 9 das Messer nicht lediglich an der Oberfläche abgleitet.

Durch die erfindungsgemäße Maßnahme ist es auch möglich, die Anschnitte 7 und 9 wesentlich dünner abzuschneiden als dies bisher möglich war, so daß dadurch auch die abzutrennenden und auf irgendeine Weise eventuell weiter zu verwertenden Anschnitte gewichtsmäßig wesentlich geringer werden.

Die erfindungsgemäßen Maßnahmen lassen sich natürlich auch dann anwenden, wenn nur einseitig eine Anschlifffläche zur Bildung der Schneide 10 vorgesehen ist. Es wird auch dann wiederum durch eine entsprechende Winkelverstellung erreicht, daß die seitlichen Kraftkomponenten so ausgeglichen sind, daß ein Verbiegen des Messers während des Schneidvorganges verhindert wird. Bei beidseitigen Anschliffflächen 11, 12 liegen diese vorteilhaft symmetrisch bezogen auf die Mittelebene 14 des Messerblattes 5 zueinander. Es wäre auch denkbar, daß die beiden Anschliffflächen ungleiche Schliffwinkel aufweisen, daß also die Schneide von zwei Anschliffflächen gebildet wird, die bezogen auf die Mittelebene 14 des Messerblattes 5 unsymmetrisch zueinander liegen. Dies bewirkt natürlich wieder eine entsprechende Änderung des Verstellwinkels des Messerblattes für den Schnittvorgang. Bei einem Messerblatt ist es ferner möglich, neben den Anschliffflächen 11, 12, ob diese nun ein- oder beidseitig des Messerblattes angeordnet sind, zusätzlich einen ein- oder beidseitigen Facettenanschliff vorzusehen.

Durch die erfindungsgemäße Ausgestaltung einer Schneidvorrichtung können alle schnittfesten Käsesorten, problemlos und exakt portioniert geschnitten werden. Es sind dabei auch sämtliche Käseformen mit einer solchen Schneidvorrichtung zu portionieren. Die erfindungsgemäße Schneidvorrichtung ist aber auch für alle anderen portionsmäßig zu zerschneidenden Lebens- und Nahrungsmittel einsetzbar, und ferner für alle auf anderen Gebieten einsetzbare Schneidvorrichtungen, mit welchen in der Konsistenz mit Lebens-und Nahrungsmitteln ähnliche Materialien geschnitten werden sollen.

Im Rahmen der Erfindung wäre es auch denkbar, am Träger 4 in verschiedenen, vorgegebenen Winkellagen zur Vorschubebene des Trägers 4 Halterungen für ein Messerblatt 5 vorzusehen. Es wäre dann möglich, das Messerblatt 5 jeweils in die notwendige Winkellage einzusetzen. Eine solche Ausführung ist jedoch konstruktiv komplizierter und bedeutet einen größeren Zeitaufwand für den Messerwechsel.

Die wirkungsvollste Anordnung ist daher dann gegeben, wenn der Winkel zwischen der Vorschubebene des Trägers und dem Messerblatt stufenlos veränderbar ist. Es sind jedoch auch andere Konstruktionen denkbar, wobei lediglich immer die Möglichkeit geschaffen werden muß, das Messerblatt winkelverstellbar an einem die Schnitt-Vorschubbewegung ausführenden Träger anzuordnen.

## Patentansprüche

1. Schneidvorrichtung zum Portionieren von stückigen Lebens- und Nahrungsmitteln, insbesondere von Käse, mit einem quer zur Zuführrichtung des zu zerschneidenden Stückes (2) an einem die Schnitt-Vorschubbewegung ausführenden Träger (4) gehaltenen Messerblatt (5), welches an seinem Einsatzrand wenigstens einseitig eine Anschlifffläche (11, 12) aufweist, dadurch gekennzeichnet, daß das Messerblatt (5) zur parallelen oder spitzwinkligen Ausrichtung der Mittelebene (14) des Messerblattes (5) in Bezug auf die Vorschubebene des Einsatzrandes und somit in bezug auf die Schnittfläche des zu zerschneidenden Stückes (2) winkelverstellbar am Träger (4) gehalten ist.

2. Schneidvorrichtung nach Anspruch 1, dadurch gekennzeichnet, daß der Winkel ( β ) zwischen Vorschubebene des Einsatzrandes und Messerblatt (5) stufenlos veränderbar und das Messerblatt (5) in der eingestellten Lage gegenüber dem Träger (4) fixierbar ist.

3. Schneidvorrichtung nach den Ansprüchen 1 und 2, dadurch gekennzeichnet, daß die Neigung des Messerblattes (5) in Bezug auf die Vorschubebene des Einsatzrandes während des Schneidvorganges in Abhängigkeit von den auf den Schneidenbereich des Messerblattes (5) einwirkenden, seitlichen Kräften einstellbar ist.

4. Schneidvorrichtung nach den Ansprüchen 1 bis 3, dadurch gekennzeichnet, daß das Messerblatt (5) um eine quer zur Vorschubrichtung (3) des Einsatzrandes verlaufende und in der Schneide (10) des Messerblattes (5) liegende Achse (15) verschwenkbar am Träger (4) gehalten ist.

5. Schneidvorrichtung nach den Ansprüchen 1 bis 4, dadurch gekennzeichnet, daß dem Messerblatt (5) ein- und feststellbare Endanschläge (16, 17) zur Begrenzung der Winkelverstellung zugeordnet sind.

6. Schneidvorrichtung nach einem der vorhergehenden Ansprüche, dadurch gekennzeichnet, daß der Verstellwinkel (β) des Messerblattes (5) zumindest annähernd dem Winkel (α) der Anschliffflächen (11, 12) bezogen auf die Mittelebene (14) des Messerblattes (5) entspricht.

7. Schneidvorrichtung nach Anspruch 1, dadurch gekennzeichnet, daß am Träger (4) in verschiedenen, vorgegebenen Winkellagen des Messerblattes (5) zur Vorschubebene des Einsatzrandes Halterungen für das Messerblatt (5) vorgesehen sind.

## Claims

1. Cutting device for cutting lumps of food, in particular cheese, into portions, having a knife blade (5) held - transverse to the feed direction of the piece (2) to be cut - on a support (4) that carries out the cutting forward feed motion, the knife blade having on at least one side of its inserting edge a ground face (11, 12), characterised in that the knife blade (5) is so held on the support (4) that its angle is adjustable for the parallel or acute-angled orientation of the centre plane (14) of the knife blade (5) in relation to the forward feed plane of the inserting edge and thus in relation to the cutting face of the piece (2) to be cut up.

2. Cutting device according to claim 1, characterised in that the angle (β) between the forward feed plane of the insertion edge and the knife blade (5) is infinitely variable and the knife blade (5) is fixable relative to the support (4) in the position set.

3. Cutting device according to claims 1 and 2, characterised in that the inclination of the knife blade (5) relative to the forward feed plane of the inserting edge during the cutting operation is adjustable as a function of the lateral forces acting on the cutting region of the knife blade (5).

4. Cutting device according to claims 1 to 3, characterised in that the knife blade (5) is held pivotably on the support (4) about an axis (15) lying transverse to the forward feed direction of the insertion edge (3) and in the cutting edge (10) of the knife blade (5).

5. Cutting device according to claims 1 to 4, characterised in that adjustable and fixable end stops (16, 17) for limiting the angle adjustment are associated with the knife blade (5).

6. Cutting device according to one of the preceding claims, characterised in that the angle of adjustment (β) of the knife blade (5) corresponds at least approximately to the angle (α) of the ground faces (11, 12) relative to the centre plane (14) of the knife blade (5).

7. Cutting device according to claim 1, characterised in that mounts for the knife blade (5) are provided on the support (4) at different, specified angular positions of the knife blade (5) relative to the forward feed plane.

## Revendications

1. Dispositif de découpage pour réaliser des portions de denrées alimentaires en morceaux, en particulier de fromage, avec une lame de couteau (5) maintenue sur un support (4) assurant le mouvement d'avance de coupe perpendiculairement au sens de l'alimentation du morceau à découper (2), lame qui présente sur son bord d'emploi, au moins d'un côté, une surface de coupe (11, 12), dispositif de découpage, caractérisé en ce que la lame de couteau (5) puisse être réglée angulairement avec son plan médian (14) en position parallèle en faisant un angle aigu par rapport au plan d'avancement du bord d'emploi et de cette façon par rapport à la surface de coupe du morceau à découper (2).

2. Dispositif de découpage selon la revendication 1, caractérisé en ce que l'angle (β) entre le plan d'avancement du bord d'emploi et la lame de couteau (5) peut être modifié de façon continue et la lame de couteau (5) peut être fixée dans la position réglée par rapport au support (4).

3. Dispositif de découpage selon les revendications 1 et 2, caractérisé en ce que l'inclinaison de la lame du couteau (5) peut être réglée par rapport au plan d'avancement du bord d'emploi pendant le processus de coupe en fonction des forces latérales, agissant sur la zone de coupe de la lame de couteau (5).

4. Dispositif de découpage selon les revendication 1 à 3, caractérisé en ce que la lame de couteau (5) est maintenue sur le support (4) de façon à pouvoir pivoter autour d'un axe (15) s'étendant perpendiculairement au sens d'avancement (3) du bord d'emploi et se trouvant dans le tranchant (10) de la lame de couteau (5).

5. Dispositif de découpage selon les revendications 1 à 4, caractérisé en ce que des butées terminales (16, 17) pouvant être montées et fixées sur la lame de couteau (5) sont disposées pour limiter la position angulaire.

6. Dispositif de découpage selon l'une des revendications précédentes, caractérisé en ce que l'angle de réglage (β) de la lame de couteau (5) correspond au moins approximativement à l'angle (α) des surfaces de coupe (11, 12) par rapport au plan médian (14) de la lame de couteau (5).

7. Dispositif de découpage selon la revendication 1, caractérisé en ce que sur le support (4) sont prévues des fixations pour la lame de couteau (5) dans différentes positions angulaires, pré-définies de la lame de couteau (5) par rapport au plan d'avancement du bord d'emploi.
